# DEMANDE DE BREVET EUROPEEN

(11) **EP 4 707 505 A1**
(43) Date de publication de la demande: **11.03.2026**
(21) Numéro de dépôt: 25197765.8
(22) Date de dépôt: 23.08.2025
(51) Int. Cl.: E05B 47/00, E05B 73/00

(54) **DISPOSITIF ANTIVOL À CÂBLES RÉTRACTABLES, EN PARTICULIER POUR ARTICLE EN VENTE LIBRE-SERVICE**

(30) Priorité: 24.08.2024 FR 2409090
(71) Demandeur: Thoonsen Trading, 36000 Chateauroux (FR)
(72) Inventeur: THOONSEN, Jacky, 36000 CHATEAUROUX (FR)
(74) Mandataire: Aupetit, Muriel J. C.

(57) **Abrégé**

Dispositif antivol (1), en particulier dispositif antivol d'articles de vente en libre-service, comportant une partie principale (2), une partie secondaire (3) et des câbles (4) reliant espacées les deux parties, la longueur des câbles s'adaptant par enroulement ou déroulement des câbles à l'intérieur de la partie principale, caractérisé en ce que la partie principale (2) et la partie secondaire (3) comportent des moyens d'assemblage et de désassemblage à coopération rapide (5) pour passer d'une position assemblée en formant une pièce monobloc, à une position désassemblée en deux parties distinctes, et inversement. En particulier, les moyens d'assemblage et de désassemblage à coopération rapide (5) sont par aimantation.

## Description

L'invention concerne un dispositif antivol du type à câbles rétractables et doté d'un système de protection électronique pour déclencher une alarme à distance, en particulier pour article en vente libre-service.

Un tel dispositif antivol a pour but de lutter contre le vol, en particulier le vol à l'étalage, en vue de protéger des articles en vente libre-service dans un établissement commercial de vente au détail, notamment les articles qui sont logés dans des emballages sous forme de boîtes. Ce type de dispositif antivol est dénommé dans le jargon du domaine concerné, « araignée » ou « spider wrap » en anglais. Ce dispositif antivol comporte deux parties rigides, une partie de verrouillage dite principale et une partie secondaire, espacées l'une de l'autre tout en étant reliées ensemble par des fils ou câbles dont la longueur est déployable et rétractable. En position d'utilisation du dispositif antivol araignée sur un emballage en forme de boîte, le dispositif est placé sur la boîte en apposant la partie principale contre une face de la boîte, la partie secondaire contre la face opposée de la boîte tandis que les câbles reliant les deux parties sont positionnés de manière lâche autour des côtés de la boîte. Puis, par une opération de rotation de la partie principale, les câbles sont embobinés à l'intérieur de ladite partie principale, ce qui les rétractent et permet de le resserrer et de les plaquer contre les côtés et faces verticales de la boîte, le dispositif antivol enserre alors totalement la boîte et est rendu solidaire de celle-ci. Le dispositif antivol loge de manière connue dans la partie principale un système électronique de détection contre le vol.

Un tel dispositif est particulièrement commode pour se fixer sur des boîtes qui présentent des volumes différents du fait que la longueur des câbles s'adapte immédiatement par enroulement pour se serrer autour de la boîte. Lorsqu'il s'agit d'enlever le dispositif antivol, généralement en caisse du magasin, celui-ci est déverrouillé (via un détacheur usuel du type aimant puissant) pour dérouler les câbles et permettre aux câbles de retrouver leur position lâche afin de dégager la boîte de ceux-ci. Cependant, le personnel de caisse qui retire le dispositif antivol n'a pas le temps de réenrouler les câbles car il s'agit d'un geste peu commode à réaliser. Le personnel dépose alors le dispositif tel quel dans un carton ou un panier. Or, lorsqu'une pluralité de dispositifs antivol araignée s'entassent, les dispositifs finissent par s'enchevêtrer et les câbles sont mélangés, ce qui génère une perte de temps pour le personnel lorsqu'il faut démêler les dispositifs afin de les réutiliser. Un tel dispositif est par exemple connu de la demande de brevet WO2014199153.

Par ailleurs, les dispositifs actuels du type araignée ne sont pas toujours pratiques et rapides pour enrouler les câbles.

On connaît néanmoins un dispositif décrit dans la demande de brevet WO2009103179 qui présente deux parties enfichables l'une dans l'autre et un mécanisme à ressort pour enrouler le câble, de sorte que hors utilisation, il n'y a pas de câble qui pend et les deux parties sont unies. Cependant, les deux parties doivent être déverrouillées avec un outil spécial et spécifiquement conçu pour cet antivol. Le magasin doit donc se doter de plusieurs outils de déverrouillage dédiés à cet antivol, ce qui ne participe pas pour le magasin à diminuer les coûts dans la lutte contre le vol.

L'invention a donc pour but de proposer un dispositif antivol amélioré qui hors utilisation ne présente par les inconvénients précités.

Selon l'invention, le dispositif antivol, en particulier un dispositif antivol d'articles de vente en libre-service, est conforme à la revendication 1.

En particulier, le dispositif antivol comporte une partie principale, une partie secondaire et des câbles reliant espacées les deux parties, la longueur des câbles s'adaptant par enroulement ou déroulement des câbles à l'intérieur de la partie principale, et le dispositif antivol est caractérisé en ce que la partie principale et la partie secondaire comportent des moyens d'assemblage et de désassemblage à coopération rapide pour passer d'une position assemblée en formant une pièce monobloc, à une position désassemblée en deux parties distinctes, et inversement. En particulier, la position assemblée est telle que les câbles sont ou peuvent être à l'état déroulé.

On entend par « pièce monobloc », une pièce d'un seul tenant qui lorsque l'on la suspend en ne tenant que l'une des parties, les deux parties ne peuvent se détacher par gravité.

Ainsi, hors utilisation, lorsque l'on détache le dispositif antivol de la boîte à protéger, même si les câbles n'ont pas été enroulés, les deux parties peuvent être assemblées immédiatement et de manière rapide pour ne former qu'une seule pièce monobloc, ce qui facilite la récupération de chaque dispositif parmi tous les autres dans un carton dans lequel ils seraient entassés. Une fois un dispositif récupéré, il est très facile de le réutiliser puisqu'il suffit de désassembler les deux parties, et cela par un geste rapide grâce aux moyens d'assemblage et de désassemblage à coopération rapide.

Selon une caractéristique, la partie principale comporte un système d'enroulement et de verrouillage des câbles.

Selon une caractéristique, les moyens d'assemblage et de désassemblage à coopération rapide sont de préférence des moyens par aimantation (assemblage magnétique). Ce mode de réalisation préféré des moyens d'assemblage et de désassemblage à coopération rapide permet une opération d'assemblage comme de désassemblage, extrêmement rapide et se faisant machinalement. En effet, en amenant la partie principale et la partie secondaire l'une contre l'autre, cela conduit à leur assemblage immédiat par aimantation et par un simple geste de traction sur les deux parties dans deux directions opposées, elles sont aussitôt désassemblées.

A noter que les moyens d'assemblage et de désassemblage à coopération rapide auraient pu être des moyens de clipsage. Toutefois, l'aimantation est encore plus rapide en geste d'assemblage comme de désassemblage.

Dans la suite de la description, les qualificatifs « supérieur », « inférieur », « haut » et « bas » d'un élément du dispositif antivol sont utilisés dans le cadre d'une installation normale du dispositif sur un emballage ou article du type boîte à protéger qui serait positionnée à la verticale.

Selon un exemple de réalisation d'assemblage par aimantation, la partie principale et la partie secondaire comportent chacune au moins un aimant, les aimants des deux parties respectives principale et secondaire étant conçus et agencés de façon à s'attirer.

Selon un autre exemple de réalisation d'assemblage par aimantation, la partie principale ou la partie secondaire comporte au moins un aimant, tandis que l'autre partie comporte au moins un élément métallique apte à coopérer magnétiquement avec ledit au moins un aimant en position assemblée des deux parties.

Dans un mode de réalisation particulier, la partie principale comporte au moins un élément métallique tandis que la partie secondaire comporte au moins un aimant tel qu'un aimant en ferrite.

Ainsi, selon une caractéristique, la partie principale et la partie secondaire comportent chacune, en tant que moyens d'assemblage et de désassemblage à coopération rapide, au moins un aimant, les aimants des deux parties respectives principale et secondaire étant agencés de façon à s'attirer (selon un premier exemple de réalisation d'assemblage magnétique), ou bien la partie principale ou la partie secondaire comporte au moins un aimant, tandis que l'autre partie comporte au moins un ou des éléments métalliques aptes à coopérer par magnétisme avec ledit au moins un aimant en position assemblée des deux parties (selon un second exemple de réalisation d'assemblage magnétique). La puissance d'attraction du ou des aimants est adaptée à la masse de la partie secondaire qui est à maintenir assemblée à la partie principale. Lorsque l'une des parties contient un aimant tandis que l'autre comprend une partie métallique, la partie métallique est également adaptée pour assurer l'aimantation avec l'aimant.

Selon une caractéristique, la partie principale comporte un corps présentant une face dite inférieure destinée à être en applique avec une face d'un objet à protéger en position d'utilisation, et la partie secondaire comporte un corps présentant une face dite supérieure destinée à être en applique avec une face de l'objet à l'opposé de la partie principale, la face inférieure du corps de la partie principale et la face supérieure du corps de la partie secondaire étant solidarisées par aimantation hors utilisation du dispositif (c'est-à-dire lorsque le dispositif n'est pas en applique avec l'objet à protéger).

Selon une caractéristique, la partie principale et la partie secondaire ont un corps extérieur en matière plastique.

En particulier, le dispositif antivol comportant un système de déclenchement et d'alarme contre le vol (électronique ou magnétique) apte à déclencher une alarme à distance et utilisant une technologie par radio-fréquence ou une technologie acousto-magnétique ou une technologie RFID, les moyens par aimantation sont conçus pour ne pas perturber le fonctionnement du système de déclenchement. Le ou les aimants du dispositif antivol pour la fixation par aimantation des deux parties principale et secondaire entre elles, sont adaptés de manière à assurer également le fonctionnement du système de déclenchement et d'alarme du dispositif antivol, en particulier lorsque l'un des aimants, notamment en ferrite, est aussi utilisé comme élément du système de déclenchement du dispositif antivol. Dans un exemple de dispositif antivol, la partie principale comporte le système d'alarme et la partie secondaire comporte l'élément de déclenchement tel qu'une ferrite.

Selon une caractéristique, la partie principale comporte à l'intérieur de la partie principale, un système d'enroulement des câbles qui comprend une bobine et un mécanisme de verrouillage et de déverrouillage du système d'enroulement (et donc un mécanisme de verrouillage et de déverrouillage du dispositif antivol), le mécanisme de verrouillage et de déverrouillage comportant un organe de verrouillage et de déverrouillage, qui fait saillie par rapport à une face extérieure de la partie principale. L'organe de verrouillage et de déverrouillage est destiné à coopérer avec un système de déverrouillage qu'on nomme usuellement « détacheur ».

Selon une caractéristique, la partie principale du dispositif comporte en saillie d'une face dite extérieure de ladite partie principale, un organe de verrouillage et de déverrouillage qui est destiné à coopérer avec un détacheur pour le déverrouillage, et un organe de poussée qui enclenche (à l'intérieur de la partie principale) le verrouillage du dispositif antivol et empêche de dérouler les câbles, l'organe de poussée étant agencé diamétralement opposé à l'organe de verrouillage et de déverrouillage.

Selon une caractéristique, l'organe de verrouillage et de déverrouillage et l'organe de poussée sont reliés extérieurement au dispositif, par un élément longiligne qui présente un profil courbe avec, en sa terminaison du côté de l'organe de poussée, un bossage avec donc un profil convexe, et partant du bossage en direction de l'organe de verrouillage et de déverrouillage, un profil concave, de préférence se terminant de manière plate au niveau de l'organe de verrouillage et de déverrouillage. Cette conception présente l'avantage que le dispositif antivol s'adapte à tous les types et dimensions de détacheurs, en particulier quelle que soit la largeur du rebord du détacheur. De plus, le bossage permet par l'une de ses faces latérales de fournir un appui complémentaire pour l'un des doigts de l'utilisateur, tandis qu'un autre doigt est en appui contre l'organe verrouillage et de déverrouillage, ce qui facilite la prise en main du dispositif antivol et permet de tourner le mécanisme d'enroulement et donc d'enrouler les câbles plus aisément et rapidement.

Selon une caractéristique, l'organe de verrouillage et de déverrouillage en saillie comporte une partie centrale et une paroi périphérique autour de la partie centrale, la paroi périphérique étant rotative (par rapport à la partie centrale). De préférence, la paroi périphérique de l'organe de verrouillage et de déverrouillage est reliée à un élément longiligne s'étendant selon la section (en vuedes dessus) de la partie principale (selon le diamètre) pour former une pièce à la fonction de manivelle, ce qui facilite la prise en main du dispositif et la rotation de l'organe de verrouillage et de déverrouillage pour l'enroulement des câbles. En particulier, la paroi périphérique de l'organe de verrouillage et de déverrouillage en saillie est reliée de manière diamétralement opposée à l'organe de poussée via l'élément longiligne, l'ensemble formé par l'organe de poussée, l'élément longiligne et la paroi périphérique rotative constituant une pièce à la fonction de manivelle.

Selon une caractéristique, la partie principale comporte (en particulier sur sa face supérieure) un élément de repérage pour le sens de rotation d'enroulement des câbles.

La présente invention est maintenant décrite à l'aide d'exemples uniquement illustratifs et nullement limitatifs de la portée de l'invention, et à partir des illustrations jointes, dans lesquelles :
- [Fig. 1] représente une vue en perspective de dessous d'un exemple de réalisation d'un dispositif antivol selon l'invention, dans la position désassemblée de la partie principale par rapport à la partie secondaire.
- [Fig. 2] représente une vue en perspective de côté du dispositif de la fi-gure 1 dans la position assemblée des deux parties principale et secondaire.
- [Fig. 3] est une vue en perspective de dessus du dispositif de la figure 2.
- [Fig. 4] illustre une vue en coupe de la partie d'extrémité supérieure de la partie principale du dispositif antivol, montrant le mécanisme de verrouillage et de déverrouillage du dispositif.
- [Fig. 5] montre l'opération de déverrouillage du dispositif antivol apposé contre un détacheur.
- [Fig. 6] montre l'opération de serrage des câbles du dispositif antivol mis autour d'une boîte à protéger.

Le dispositif antivol 1 de l'invention illustré sur les figures est en particulier destiné à être utilisé en tant que dispositif antivol d'articles de vente en libre-service dans un magasin. Il permet de protéger un article ou un emballage du type boîte B (figure 6).

Le dispositif antivol 1 comporte une partie principale 2, une partie secondaire 3 et des câbles 4 reliant de manière espacée les deux parties 2 et 3. Les câbles sont aptes à être enroulés ou déroulés depuis la partie principale 2 afin d'adapter leur longueur. Le dispositif antivol 1 est conçu pour minimiser, voire éviter l'emmêlage des câbles entre plusieurs dispositifs antivols lorsque ceux-ci sont stockés pêle-mêle.

La partie principale 2 comporte un corps 20 de forme cylindrique, de préférence à section circulaire. Le corps 20 de la partie principale 2 présente une face supérieure 21, une face inférieure 22 et une paroi cylindrique 23 reliant les deux faces supérieure 21 et inférieure 22.

La face supérieure 21 de la partie principale 2 est la face destinée à être en regard de l'utilisateur et à l'opposé de la boîte à protéger. La face inférieure 22 de la partie principale 2 est la face destinée à être en applique contre la boîte B à protéger. La paroi périphérique 23 comporte des orifices 24 pour le passage des câbles 4.

La partie secondaire 3 comporte un corps 30 qui présente une face supérieure 31 et une face inférieure 32 opposée. Le corps 30 comporte des orifices de passage 33 pour les câbles 4. La face supérieure 31 est celle destinée à être en appui contre la boîte B à protéger, à l'opposé de la partie principale 2.

Le corps 20 de la partie principale 2 loge intérieurement un système d'enroulement et de verrouillage des câbles autour d'une bobine. Le système d'enroulement et de verrouillage des câbles est connu en soi dans son principe et seule une partie sur la vue en coupe de la figure 4 est visible. Le système d'enroulement et de verrouillage des câbles comporte à l'intérieur du corps 20, notamment la bobine, un mécanisme à cliquet qui permet de tourner dans un seul sens pour enrouler les câbles mais empêche la rotation en sens inverse pour les dérouler, et un mécanisme de verrouillage et de déverrouillage 6 du mécanisme à cliquet (figure 4). Le mécanisme de verrouillage et de déverrouillage 6 du mécanisme à cliquet, et donc le mécanisme de verrouillage et de déverrouillage du dispositif antivol, adopte deux positions, une position verrouillée (celle illustrée sur la figure 4) qui met en œuvre le mécanisme à cliquet et une position déverrouillée qui débloque le mécanisme à cliquet permettant le déroulage des câbles (dans le sens inverse de l'enroulement). Le mécanisme de verrouillage et de déverrouillage 6 comporte au moins deux ensembles mobiles élastiques 60 et 61 dont deux éléments sont visibles extérieurement : un organe en saillie 7 de verrouillage et de déverrouillage, dénommé par la suite organe en saillie, et un organe de poussée 8, les organes 7 et 8 étant décrits plus loin. L'organe en saillie 7 constitue également (comme vu plus loin) un organe d'actionnement du système d'enroulement des câbles. L'organe en saillie 7 permet de faire tourner la face supérieure 21 du dispositif qui est reliée à l'intérieur du corps 20 à la partie interne du système d'enroulement et de verrouillage des câbles.

Le corps 20 de la partie principale 2 loge également un système électronique de détection de vol du type par radiofréquence ou magnéto-acoustique, connu en soi. Le son du système électronique de détection de vol est émis à travers des passages traversants 2' dans l'épaisseur de la face supérieure 21 du corps 20 de la partie principale 2 (figure 3).

Selon l'invention, la partie principale 2 et la partie secondaire 3 comportent des moyens d'assemblage et de désassemblage à coopération rapide 5 pour assembler la partie principale 2 et la partie secondaire 3 en une pièce monobloc et permettre également de les désassembler. Les moyens d'assemblage et de désassemblage à coopération rapide 5 permettent de passer rapidement d'une position assemblée de la partie principale 2 avec la partie secondaire 3 selon une pièce monobloc (figure 2 et figure 3), à une position désassemblée en deux parties distinctes (figure 1), et inversement, et cela indépendamment de la longueur des câbles 4, que ceux-ci soient totalement enroulés (figure 3) ou partiellement ou totalement déployés (figure 2). Ainsi, le dispositif antivol 1 peut former hors utilisation un ensemble monobloc, les deux parties principale 2 et secondaire 3 n'étant pas dissociées, cette configuration permet de facilement récupérer un dispositif antivol 1 indépendamment d'autres dispositifs antivol qui seraient stockés en vrac, y compris lorsque les câbles 4 de tous ces dispositifs sont déroulés. L'ensemble des parties principale 2 et secondaire 3 reste d'un seul tenant, y compris lorsqu'un utilisateur ne tient l'ensemble que par la partie principale 2, la partie secondaire 3 ne pouvant se détacher par son simple poids (et donc par gravité).

Les moyens d'assemblage et de désassemblage à coopération rapide 5 procurent une coopération mutuelle de la face inférieure 22 de la partie principale 2 avec la face supérieure 31 de la partie secondaire 3.

Les moyens d'assemblage et de désassemblage à coopération rapide 5 sont dans l'exemple préféré à aimantation ; ils sont alors invisibles de l'extérieur du dispositif antivol et sont agencés à l'intérieur de chacune des deux parties principale 2 et secondaire 3.

A titre d'exemple nullement limitatif, les moyens d'assemblage et de désassemblage à coopération rapide 5 comprennent au moins un élément métallique 50 (schématiquement illustré en pointillés sur la figure 1 car invisible de l'extérieur) qui est logé dans le corps 20 de la partie principale 2 et en regard de la face inférieure 22, et au moins un aimant 51, par exemple en ferrite, (schématiquement illustré en pointillés sur la figure 1 car invisible de l'extérieur) logé dans le corps 30 de la partie secondaire 3 et en regard de la face supérieure 31. En approchant la face supérieure 31 de la partie secondaire 3 vers la face inférieure 22 de la partie principale 2, ladite face supérieure 31, via le ou les aimants 51, est directement attirée par la face inférieure 22 métallique, conduisant à une solidarisation magnétique des deux parties 2 et 3, le dispositif antivol 1 n'étant plus que d'un seul tenant. Pour désolidariser/désassembler les deux parties 2 et 3, l'utilisateur n'a qu'à tirer sur les parties dans deux directions opposées pour s'opposer à la force magnétique ; ce geste est extrêmement rapide et machinal. La puissance d'attraction du ou des aimants 51 et la configuration du ou des éléments métalliques sont adaptées afin que les deux parties restent assemblées malgré la gravité.

Concernant l'organe en saillie 7 de verrouillage et de déverrouillage du premier ensemble mobile 60 du mécanisme de verrouillage et de déverrouillage, celui-ci (figures 3 et 4) est disposé sur la face supérieure 21 de la partie principale 2 et à proximité de la périphérie du corps cylindrique. L'organe en saillie 7 constitue la portion du dispositif antivol 1, destinée à coopérer avec un détacheur 10 (figure 5) pour le déverrouillage du dispositif antivol. Cet organe en saillie 7 (figure 4) forme une coiffe pour une pièce mobile 70 qui est dotée d'un matériau magnétique et est accouplée à un ressort de rappel 71.

Concernant l'organe de poussée 8 de verrouillage et de déverrouillage du second ensemble mobile 61 du mécanisme 6 de verrouillage et de déverrouillage, celui-ci est disposé en bordure de la périphérie du corps cylindrique 20 et est diamétralement opposé à l'organe en saillie 7. Le second ensemble mobile 61 forme à l'intérieur du corps 20 (figure 4) de la partie principale 2, une seconde pièce mobile 80 dotée d'un ressort de rappel 81, cette seconde pièce mobile 80 étant apte à être translatée radialement dans le corps 20 cylindrique pour coopérer avec la première pièce mobile 70 de l'organe en saillie 7. La seconde pièce mobile 80 est capotée extérieurement par un élément longiligne 82 (formant également cache) qui s'étend radialement entre l'organe en saillie 7 et l'organe de poussée 8. Lorsque l'organe en saillie 7 est dans sa position verrouillée (figure 4), il bloque en translation la seconde pièce mobile 80 du second ensemble mobile 61, l'organe en saillie7 ayant en extrémité inférieure un téton 72 qui est engagé dans un trou 83 de la seconde pièce mobile 80.

En position déverrouillée du dispositif antivol 1 du fait que l'organe en saillie 7 est apposée contre le détacheur 10 (figure 5), la première pièce mobile 70 est translatée par l'attirance du matériau magnétique vers le détacheur 10 qui est un aimant puissant, ce qui fait sortir le téton 72 hors du trou 83 (non illustré) et la seconde pièce mobile 80 est alors translatée par rappel élastique, en arrière par rapport à l'organe en saillie 7 grâce au ressort de rappel 81 ; l'organe de poussée 8 a également été translaté légèrement en saillie de la paroi périphérique 23 du corps 20 et le mécanisme à cliquet a été déverrouillé ce qui permet de dérouler les câbles qui, n'enserrant plus la boîte à protéger, autorisent le retrait du dispositif antivol 1. Pour à nouveau mettre en œuvre le mécanisme à cliquet, l'utilisateur n'a qu'à appuyer sur l'organe de poussée 8 (selon une direction parallèle au plan de la face supérieure 21 et radiale).

Avantageusement, l'élément longiligne 82 présente un profil courbe avec, en sa terminaison du côté de l'organe de poussée 8, un bossage 82A avec donc un profil convexe, et partant du bossage en direction de l'organe en saillie 7, un profil concave 82B, de préférence se terminant de manière plate au niveau de l'organe en saillie 7. Le profil concave 82B de l'élément longiligne 82 permet de s'adapter à tous les détacheurs du marché. En effet, si les dispositifs antivol d'une marque commerciale sont dédiés par leur forme et leurs dimensions à des détacheurs de la même marque commerciale, le dispositif antivol de l'invention présente l'avantage de s'adapter à tous les types et dimensions de détacheurs, en particulier quelle que soit la largeur du rebord 11 du détacheur (figure 5) par rapport à son trou borgne d'apposition 12. De plus, la forme concave 82A permet, quel que soit le détacheur, d'agencer systématiquement l'organe en saillie 7 de déverrouillage du dispositif antivol, parfaitement perpendiculairement par rapport au fond du trou borgne 12 du détacheur, ce qui garantit le déverrouillage. En effet, pour un dispositif antivol de l'art antérieur qui n'aurait pas des dimensions appropriées par rapport à un détacheur à disposition, l'opérateur, même en présentant de biais le dispositif antivol pour tenter un déverrouillage aura nécessairement du mal à déverrouiller ledit dispositif antivol, voire n'y parviendra pas. Au contraire pour le dispositif antivol de l'invention, la forme courbe de l'élément longiligne permettra aisément une coopération efficace avec n'importe quel détacheur.

De préférence, la distance D (figure 4) séparant la paroi 7' de l'organe en saillie 7 du début du profil montant du profil concave 82B vers le bossage 82A, est de l'ordre de 15 mm. De préférence, la distance D' (figure 4) séparant la paroi 7' de l'organe en saillie 7 du sommet du bossage 82A, est de l'ordre de 25 mm.

Avantageusement, l'organe en saillie 7 sert également d'organe d'actionnement pour tourner le mécanisme intérieur d'enroulement des câbles. L'organe en saillie 7 comporte la paroi 7' périphérique et une partie centrale 7" (figure 3, et figure 4) ; la paroi 7' est rotative par rapport à la partie centrale 7". De plus, l'organe en saillie 7 est relié diamétralement opposée à l'organe de poussée 8 via l'élément longiligne 82. L'ensemble formé par l'organe de poussée 8, l'élément longiligne 82 et l'organe en saillie 7, via sa paroi périphérique rotative 7', constitue une pièce à la fonction de manivelle, facilitant la prise en main de l'ensemble et la rotation de l'organe en saillie 7 pour l'enroulement des câbles.

Avantageusement, le bossage 82A permet par l'une de ses faces latérales 82' (figure 6) de fournir un appui complémentaire pour l'un des doigts de l'utilisateur, en particulier pour le pouce, tandis qu'un autre doigt est en appui contre l'organe en saillie 7, en particulier contre la paroi périphérique rotative de l'organe en saillie 7. L'ensemble du bossage 82A et de l'organe en saillie 7 permet de se saisir bien plus facilement du dispositif antivol pour tourner le mécanisme d'enroulement des câbles, logé dans la partie principale 2, en particulier pour une petite main, plutôt que d'avoir à tourner via uniquement l'organe en saillie 7. L'utilisateur gagne en rapidité d'enroulage des câbles.

Enfin, le corps 20 de la partie principale comporte sur la face supérieure 21 un ou des éléments de repérage 9 (tels que des flèches) pour le sens de rotation du mécanisme d'enroulement des câbles.

## Revendications

1. Dispositif antivol (1), en particulier dispositif antivol d'articles de vente en libre-service, comportant une partie principale (2), une partie secondaire (3) et des câbles (4) reliant espacées les deux parties, la longueur des câbles s'adaptant par enroulement ou déroulement des câbles à l'intérieur de la partie principale, **caractérisé en ce que** la partie principale (2) et la partie secondaire (3) comportent des moyens d'assemblage et de désassemblage à coopération rapide (5 ; 50, 51) pour passer d'une position assemblée en formant une pièce monobloc, à une position désassemblée en deux parties distinctes, et inversement, et **en ce que** les moyens d'assemblage et de désassemblage à coopération rapide sont des moyens par aimantation.

2. Dispositif antivol selon la revendication 1, **caractérisé en ce que** la partie principale (2) et la partie secondaire (3) comportent chacune au moins un aimant, les aimants des deux parties respectives principale et secondaire étant conçus et agencés de façon à s'attirer.

3. Dispositif antivol selon la revendication 1, **caractérisé en ce que** la partie principale (2) ou la partie secondaire (3) comporte au moins un aimant (51), tandis que l'autre partie comporte au moins un élément métallique (50) apte à coopérer magnétiquement avec ledit au moins un aimant en position assemblée des deux parties, de préférence la partie principale (2) comporte au moins un élément métallique (50) tandis que la partie secondaire (3) comporte au moins un aimant (51) tel qu'un aimant en ferrite.

4. Dispositif antivol selon l'une quelconque des revendications précédentes, **caractérisé en ce que** la partie principale (2) comporte un corps (20) présentant une face dite inférieure (22) destinée à être en applique avec une face d'un objet à protéger en position d'utilisation, et la partie secondaire (3) comporte un corps (30) présentant une face dite supérieure (31) destinée à être en applique avec une face de l'objet à l'opposé de la partie principale, la face inférieure du corps de la partie principale et la face supérieure du corps de la partie secondaire étant solidarisées par aimantation hors utilisation du dispositif.

5. Dispositif antivol selon l'une quelconque des revendications précédentes, **caractérisé en ce que** la partie principale (2) comporte à l'intérieur de la partie principale, un système d'enroulement des câbles qui comprend une bobine et un mécanisme de verrouillage et de déverrouillage du système d'enroulement, le mécanisme de verrouillage et de déverrouillage comportant un organe de verrouillage et de déverrouillage (7), qui fait saillie par rapport à une face extérieure (21) de la partie principale.

6. Dispositif antivol selon l'une quelconque des revendications précédentes, **caractérisé en ce que** la partie principale (2) comporte en saillie d'une face dite extérieure (21) de ladite partie principale, un organe de verrouillage et de déverrouillage (7) qui est destiné à coopérer avec un détacheur, et un organe de poussée (8) qui enclenche le verrouillage du dispositif antivol et empêche de dérouler les câbles, l'organe de poussée (8) étant agencé diamétralement opposé à l'organe de verrouillage et de déverrouillage (7).

7. Dispositif antivol selon la revendication précédente, **caractérisé en ce que** l'organe de verrouillage et de déverrouillage (7) et l'organe de poussée (8) sont reliés extérieurement au dispositif par un élément longiligne (82) qui présente un profil courbe avec, en sa terminaison du côté de l'organe de poussée (8), un bossage (82A), et partant du bossage (82A) en direction de l'organe de verrouillage et de déverrouillage (7), un profil concave (82B), de préférence se terminant de manière plate au niveau de l'organe de verrouillage et de déverrouillage (7).

8. Dispositif antivol selon l'une des revendications 5 à 7, **caractérisé en ce que** l'organe de verrouillage et de déverrouillage (7) en saillie comporte une partie centrale (7") et une paroi périphérique (7') autour de la partie centrale, la paroi périphérique (7') étant rotative, de préférence la paroi périphérique (7') de l'organe de verrouillage et de déverrouillage étant reliée à un élément longiligne (82) s'étendant selon la section de la partie principale en formant une pièce à la fonction de manivelle.

9. Dispositif antivol selon l'une quelconque des revendications précédentes, **caractérisé en ce que** la partie principale (2) comporte un élément de repérage (9) pour le sens de rotation d'enroulement des câbles.

10. Dispositif antivol selon l'une quelconque des revendications précédentes, **caractérisé en ce que** la partie principale (2) et la partie secondaire (3) ont un corps extérieur en matière plastique.

11. Dispositif antivol selon l'une quelconque des revendications précédentes, **caractérisé en ce qu'**il comporte un système de déclenchement et d'alarme contre le vol apte à déclencher une alarme à distance.
